# EUROPÄISCHE PATENTSCHRIFT

(11) **EP 0 872 705 B1**
(45) Veröffentlichungstag und Bekanntmachung des Hinweises auf die Patenterteilung: **19.03.2003**
(21) Anmeldenummer: 98106896.8
(22) Anmeldetag: 16.04.1998
(51) Int. Cl.: F42B 12/66, B63G 7/02

(54) **Fangvorrichtung zur Bekämpfung von Treibminen**
Catching device for neutralising self-propelled mines
Dispositif de retenue pour neutraliser une mine autopropulsée

(30) Priorität: 19.04.1997 DE 19716512
(43) Veröffentlichungstag der Anmeldung: 21.10.1998
(73) Patentinhaber: Diehl Stiftung & Co., 90478 Nürnberg (DE)
(72) Erfinder: Schleicher, Ulrich, Dr., 91217 Hersbruck (DE)
(74) Vertreter: Hofmann, Gerhard, Dipl.-Ing. Patentassessor

(56) Entgegenhaltungen:
- DE-C- 3 624 409
- DE-C- 4 439 762
- FR-A- 2 734 350
- PATENT ABSTRACTS OF JAPAN vol. 1996, no. 11, 29. November 1996 (1996-11-29) & JP 08 175489 A (NEC)

## Beschreibung

Die Erfindung bezieht sich auf eine Fangvorrichtung zur Bekämpfung von Treibminen und Ankertauminen nach dem Oberbegriff des Anspruchs 1.

Zur Personenbekämpfung ist es aus der DE 44 39 762 C1 bekannt, ein, in einem Wurfkörper gefaltetes Netzwerk in der Nähe des Zieles sich entfalten zu lassen. Das aufgefaltete Netzwerk umhüllt die Person und hemmt deren Bewegungsfähigkeit.

Zur Bekämpfung von Treibminen und Ankertauminen sind die bisherigen Bekämpfungsmethoden mit großen Unsicherheiten behaftet. Ein Beispiel einer Seeminenbekämpfungsvorrichtung ist dem Dokument DE 36 24 409 C1 entnehmbar. Daher ist es die Aufgabe der Erfindung, eine Fangvorrichtung vorzuschlagen, die ein wirkungsvolles und kostengünstiges Bekämpfen von Ankertau- und Treibminen ermöglicht.

Die Erfindung löst diese Aufgabe entsprechend den kennzeichnenden Merkmalen des Anspruches 1.

Vorteilhafte Weiterbildungen der Erfindung sind den Unteransprüchen zu entnehmen.

Die Fangvorrichtung besteht aus wenigen und einfachen und insbesondere kostengünstigen Teilen. Die Fangvorrichtung benötigt einen kleinen Stauraum und ist dadurch in, von Hubschraubern oder Flugzeugen abwerfbaren Behältern oder in Drohnen oder auch in einer Munition, wie Mörsermunition oder Trägergeschossen ohne weiteres unterzubringen. Die Auslösung der Fangvorrichtung im Zielbereich erfolgt entweder sensor-, zeit- oder ferngesteuert.

Wesentlich für die Erfindung ist die autarke Fangvorrichtung, da nach dem Abschuß alle Funktionen bei gegebener Schiffssicherheit selbsttätig erfolgen. Dies bezieht sich insbesondere auf die Auslösung der Sprengladung des Gefechtskopfes und der darauf folgenden Sprengung der Treibmine. Liegt ein ausreichender Abstand zwischen der Treibmine und dem Schiff nicht vor, so ist die Initiierung vom Schiff aus vorgesehen, also ferngesteuert. Die Fernsteuerung der Sprengung kann generell vorgesehen sein.

Ausführungsbeispiele der Erfindung sind in der Zeichnung dargestellt. Es zeigt in vereinfachter schematischer Darstellung:
- Fig. 1: eine Fangvorrichtung in einer Teilfunktion,
- Fig. 2: einen Abschnitt II nach Fig. 1,
- Fig. 3: eine weitere, aktivierte Fangvorrichtung und
- Fig. 4: die Fangvorrichtung nach Fig. 3 in einer Ansicht von oben.

Ein über ein nicht dargestelltes Schiffsgeschütz abschießbarer Gefechtskopf 1 besteht aus einem Rumpf 2 und einer Schutzhaube 34 mit Ogive 4.

In dem Rumpf 2 sind angeordnet eine bodenseitige Sprengladung 20, eine Einholwinde 22 mit Einholleine 23, ein Gasgenerator 24 mit auf Schock ansprechendem Anzünder 25, eine Signalverarbeitung 26, ein Zentralrohr 27 und einen damit verbunden Napf 28, wobei das Zentralrohr 27 als Gasleitung des Gasgenerators 24 ausgebildet ist. Das Zentralrohr 27 weist napfseitig ein Ventil 29 auf.

Im Ringraum 31 zwischen dem Napf 28 und dem Gasgenerator 24 sind sechs Ausstoßrohre 32 sowie sechs aufblasbare Luftsäcke 33 innerhalb der kalibergleichen, dünnwandigen Schutzhaube 34 mit ringförmiger Sollbruchstelle 35 und napfseitigem Dichtring 36 angeordnet.

Zur besseren Verdeutlichung der Funktion des Gefechtskopfes 1 ist einer der Luftsäcke 33.1 über das Zentralrohr 27 bzw. den Gasgenerator 24 aufgeblasen. Der im Querschnitt gesehene, sektorförmige Luftsack 33.1 schwenkt das Ausstoßrohr 32.1 um 45° nach außen. Hierbei befindet sich das Ausstoßrohr 32 durch einen nicht gezeichneten Anschlag in seiner Endstellung.

In jedem der Ausstoßrohre 32 ist ein Gasgenerator 39 nach dem Hoch-Niederdruck-System und ein Flugkörper 37 mit einer Zugleine 38 und eine über eine Öffnung 8 aus dem Ausstoßrohr 32 herausgeführte Einholleine 23 angeordnet. Alternativ kann auch nur ein einziger Gasgernator vorgesehen sein.

Der Napf 28 enthält ein zusammengefaltetes schwimmfähiges Netz 10 mit sechs daran angeordneten Zugleinen 38.

Bei Aufschlag auf Wasser wird der Zünder 25 initiiert Es erfolgt dann ein Druckaufbau über das Zentralrohr 27 und das Ventil 29 in dem Napf 28. Durch Zugspannungen an der Sollbruchstelle 35 reist diese schließlich und die Schutzhaube 34 wird von dem Rumpf 2 zusammen mit der Ogive 4 abgestoßen und versinkt im Wasser.

Anschließend schließt das Ventil 29 aufgrund der Steuerung durch die Signalverarbeitung 26.

Es bewirkt dann das gleichzeitige Füllen aller Luftsäcke 33, 33.1 über, durch nicht gezeichnete Folien versehene Anschlußstücke 11. Diese bewirken das Ausschwenken der Ausstoßrohre 32 in die Position entsprechend dem ausgeschwenkt gezeichneten Ausstoßrohr 32.1.

Die Luftsäcke 33 bzw. 41 orientieren den Gefechtskopf 1 zusammen mit dem tief liegenden Schwerpunkt 45 bezüglich "oben und unten". Hierbei wird der Luftsack bzw. ein ringförmiger Auftriebskörper 41 ebenfalls durch den Gasgenerator 24 aufgeblasen.

Die Signalverarbeitung 26 veranlaßt dann die Zündung der jeweiligen Gasgeneratoren 39 der Ausstoßrohre 32 und damit den relativ langsamen Ausstoß der geschoßartig in den Ausstoßrohren 32 gelagerten Flugkörper 37. Durch die relativ locker angeordneten Zugleinen 38 erfolgt mit einer gewissen Zeitverzögerung das Ausbreiten des Netzes 10 über einer Treibmine 30. Die Schwerkraft der Flugkörper 37 läßt diese in das Wasser eintauchen und absinken. Dadurch wird das Netz 10 um die Treibmine 30 gelegt.

Aufgrund der Beobachtung von dem Schiff aus oder von nicht gezeichneten Sensoren in Verbindung mit der Einholleine 23 und der Einholwinde 22 wird der Gefechtskopf 1 innerhalb des Netzes 10 an die Treibmine 30 herangezogen.

Durch Fernsteuerung vom Schiff aus wird über eine, im Zentralrohr 27 geführte Antenne 12 und eine entsprechende Signalverarbeitung 26 die Zündung der Sprengladung 20 veranlaßt. Diese bewirkt dann die Zündung der Treibmine 30. Es kann auch ein Zeitzünder vorgesehen sein.

Nach den Figuren 3 und 4 ist bereits über einem Zielgebiet ein Gefechtskopf 40 abgeworfen. Der Gefechtskopf 40 besteht aus den sechs Ausstoßrohren 32 mit Zugleinen 38, Gasgenerator 39 und Flugkörper 37. Zwischen jedem Ausstoßrohr 32 ist ein Netzsegment 42 angeordnet. Die Netzsegmente 42 sind über die Zugleinen 38 miteinander verbunden.

Ein aufgeblasener Luftsack 45 stabilisiert den Gefechtskopf 40 im Wasser und bewirkt beim Aufblasvorgang ein Auffalten der Abschußrohre 41 in Richtung des Doppelpfeiles 46.

Die Zugleinen 38 sind anfangsseitig mit der Einholwinde 22 verbunden.

Beim Ausstoß der Netzsegmente 42 aus den Abschußrohren 32 ziehen die Flugkörper 37 die Zugleinen 38 mit den Netzsegmenten 42 radial nach außen. Die Netzsegmente 42 fächern also auf und bilden flächendeckend das aufgefaltete Netz 10. Die Flugkörper 37 - sie sind nichtschwimmend - ziehen das Netz 10 über die Treibmine 30. Die Einholwinde 22 holt die Zugleinen 38 ein. Es folgt die Sprengung der Treibmine 30 in der zu Fig. 1 beschriebenen Weise.

## Patentansprüche

1. Fangvorrichtung (1) zur Bekämpfung von Treibminen (30),
**gekennzeichnet durch** einen Gefechtskopf (1), der in die Nähe einer Treibmine (30) schieß- oder abwerfbar und schwimmfähig ist,
mit, **durch**, aus dem Gefechtskopf (1) abschießbaren Flugkörpern (37) zur Ausbreitung eines Netzes (10) über die Treibmine (30), einer Einholwinde (22) zum Einholen der Treibmine (30) mittels einer, mit dem Netz (10) verbundenen Einholleine (23; 38) und
einer im Gefechtskopf (1) angeordneten und auslösbaren Sprengladung (20) zur Vernichtung bzw. Zünden der Treibmine (30).

2. Fangvorrichtung nach Anspruch 1,
**dadurch gekennzeichnet,**
**daß** der Gefechtskopf (1) Stabilisierungsmittel, wie einen oder mehrere Schwimmkörper (33; 41) aufweist, die die Hochachse des Gefechtskörpers (1) weitgehend rechtwinklig zur Wasserwellenebene hält.

3. Fangvorrichtung nach Anspruch 1,
**dadurch gekennzeichnet,**
**daß** der Start der Flugkörper (37) im Kulminationspunkt der Wasserwelle erfolgt.

4. Fangvorrichtung nach Anspruch 1,
**dadurch gekennzeichnet,**
**daß** der Gefechtskopf (1) wenigstens einen Auftriebskörper (33; 41) aufweist.

5. Fangvorrichtung nach Anspruch 1,
**dadurch gekennzeichnet,**
**daß** die Abschußrohre (32) mit den Flugkörpern (37) gleichmäßig verteilt am Umfang des Gefechtskopfes (1) schwenkbar angeordnet sind.
der Abschußwinkel der Flugkörper (37) zur Hochachse des Gefechtskopfes (1) spitzwinklig ist und
jeder selbst angetriebene oder abschießbare Flugkörper (37) mit dem Netz (10) über eine Zugleine (38) verbunden ist.

6. Fangvorrichtung nach Anspruch 1,
**dadurch gekennzeichnet,**
**daß** das gespannte bzw. ausgebreitete, einstückige Netz (10) durch die Zugleinen (38) in gleich große Sektoren bzw. Netzsegmente (42) geteilt ist.

7. Fangvorrichtung nach Anspruch 1,
**dadurch gekennzeichnet,**
**daß** der Gefechtskopf (1) bodenseitig die Sprengladung (20) besitzt, wobei folgende Baugruppen sich - ausgehend von der Sprengladung (20) - in Richtung des Kopfes des Gefechtskopfes (1) anschließen:
Eine Signalverarbeitung (26),
ein Gasgenerator (24) zum Ablösen einer Schutzhaube (34) bzw. zum Aufblasen von Auftriebskörpern (33; 41),
eine Abschußeinrichtung für die Flugkörper (37),
eine Einholwinde (22),
wenigstens eine Auftriebseinrichtung (33; 41) und
einen Napf (28) zur Lagerung des zusammengefalteten Netz (10) sowie eine Antenne (12) innerhalb einer Schutzhaube (34).

## Claims

1. A catching device (1) for combating floating mines (30),
**characterized by** a floatable warhead (1), which can be launched or dropped into the vicinity of a floating mine (30),
including projectiles (37) which are launched from the warhead (1) for spreading a net (10) over the floating mine (30), a hauling winch (22) for hauling in the floating mine (30) by means of a hauling line (23; 38) attached to the net (10) and
an explosive charge (20) disposed in the warhead (1) which can be triggered for destroying or detonating the floating mine (30).

2. A catching device according to Claim 1,
**characterized in that**
the warhead (1) has stabilizing means, such as one or more buoyancy units or floats (33; 41), which keep the vertical axis of the warhead body (1) largely perpendicular to the plane of the waves.

3. A catching device according to Claim 1,
**characterized in that**
the projectiles (37) are launched in the culmination point of the wave.

4. A catching device according to Claim 1,
**characterized in that**
the warhead (1) has at least one buoyancy unit (33; 41).

5. A catching device according to Claim 1,
**characterized in that**
the launcher tubes (32) together with the projectiles (37) are swivel-mounted and uniformly distributed over the circumference of the warhead (1),
the projectiles (37) are launched at an acute angle in relation to the vertical axis of the warhead (1) and
each self-propelling or launchable projectile (37) is attached to the net (10) by way of a tow line (38).

6. A catching device according to Claim 1,
**characterized in that**
the taut or spread one-piece net (10) is divided by the tow lines (38) into equalsized sectors or segments (42) of net.

7. A catching device according to Claim 1,
**characterized in that**
the warhead (1) has the explosive charge (20) at the base end, the following components - starting from the explosive charge (20) - following on in direction of the head of the warhead (1):
a signal-processing unit (26),
a gas generator (24) for detaching a protective hood (34) or for inflating buoyancy units (33; 41),
means for launching the projectiles (37),
a hauling winch (22),
at least one buoyancy unit (33; 41) and
a container (28) for storing the folded net (10), as well as an antenna (12) inside a protective hood (34).

## Revendications

1. Dispositif d'interception (1) pour combattre des mines flottantes (30), **caractérisé par** une tête militaire (1) qui peut être tirée ou larguée à proximité d'une mine flottante (30) et qui est susceptible de flotter, par des missiles (37), pouvant être lancés par la tête militaire (1), pour déployer un filet (10) au-dessus de la mine flottante (30), comportant un treuil de halage (22) pour haler la mine flottante (30) au moyen d'une corde de halage (23 ; 38) reliée au filet (10), et comportant une charge explosive (20) disposée dans la tête militaire (1) et pouvant être déclenchée, afin de détruire ou d'allumer la mine flottante (30).

2. Dispositif d'interception selon la revendication 1, **caractérisé en ce que** la tête militaire (1) comporte des moyens de stabilisation, tels qu'un ou plusieurs corps flottants (33 ; 41) qui maintiennent l'axe vertical de la tête militaire (1) pratiquement à angle droit par rapport au plan des vagues.

3. Dispositif d'interception selon la revendication 1, **caractérisé en ce que** le lancement du missile (37) intervient au point culminant de la vague.

4. Dispositif d'interception selon la revendication 1, **caractérisé en ce que** la tête militaire (1) comporte au moins un corps de sustentation (33 ; 41).

5. Dispositif d'interception selon la revendication 1, **caractérisé en ce que** les tubes de lancement (32) avec les missiles (37) sont uniformément répartis sur le pourtour de la tête militaire (1) et disposés pivotants, l'angle de tir des missiles (37) s'étend suivant un angle aigu par rapport à l'axe vertical de la tête militaire et chaque missile lui-même entraîné ou pouvant être tiré est relié au filet (10) par un câble de traction (38).

6. Dispositif d'interception selon la revendication 1, **caractérisé en ce que** le filet (10) d'une seule pièce, tendu ou déployé, est divisé par les câbles de traction (38) en secteurs ou segments de filet (42) de même dimension.

7. Dispositif d'interception selon la revendication 1, **caractérisé en ce que** la tête militaire (1) possède côté fond la charge explosive (20), les groupes suivants se raccordant, à partir de la charge explosive (20), en direction de la tête de la tête militaire (1) :
un traitement des signaux (26),
un générateur de gaz (24) pour détacher une ogive de protection (34) ou pour gonfler des corps de sustentation (33 ; 41),
un dispositif de lancement pour les missiles (37),
un treuil de halage (22),
au moins un dispositif de sustentation (33 ; 41) et
une nacelle (28) pour supporter le filet (10) replié et
une antenne (12) à l'intérieur d'une ogive de protection (34).
